# FASCICULE DE BREVET EUROPEEN

(11) **EP 3 072 606 B1**
(45) Date de publication et mention de la délivrance du brevet: **31.07.2019**
(21) Numéro de dépôt: 16159910.5
(22) Date de dépôt: 11.03.2016
(51) Int. Cl.: B21D 53/04, F21V 29/89, F21V 29/76, F21S 45/47

(54) **MODULE OPTIQUE POUR PROJECTEUR DE VÉHICULE AUTOMOBILE**
OPTISCHES MODUL FÜR KRAFTFAHRZEUGSCHEINWERFER
OPTICAL MODULE FOR MOTOR-VEHICLE HEADLIGHT

(30) Priorité: 13.03.2015 FR 1552069
(43) Date de publication de la demande: 28.09.2016
(73) Titulaire: VALEO ILUMINACION, 23600 Martos (ES)
(72) Inventeur: RUIZ, Francisco, 23600 MARTOS (ES); PASTOR, Ramon, 23600 Martos (ES); MORENO, Juan-Francisco, Torremolinos 29620 (ES); FERNANDEZ, Ricardo, 23600 MARTOS (ES); MADORRAN TIL, Gonzalo, 23600 MARTOS (ES); CABANNE, Damien, 23600 MARTOS (ES)

(56) Documents cités:
- DE-A1-102011 076 765
- JP-A- 2010 146 817
- JP-A- 2011 028 963
- US-A1- 2009 103 295
- US-A1- 2011 254 446
- US-A1- 2014 020 882
- US-A1- 2014 160 783

## Description

La présente invention a pour objet un module optique pour projecteur de véhicule automobile, ainsi qu'un projecteur équipé dudit module optique. Elle a également pour objet un procédé de fabrication du module optique.

Généralement, un tel module optique fonctionne avec une source lumineuse, typiquement une ou plusieurs diodes électroluminescentes, présentant l'inconvénient d'émettre de la chaleur. En effet, une élévation trop importante de la température nuit à l'intensité du faisceau émis et fait peser un risque sur l'alimentation en courant de la source lumineuse, car cette alimentation est réalisée grâce à une jonction qui deviendrait défectueuse si la température dépassait un certain seuil.

Le module optique est ainsi équipé d'un dispositif de dissipation thermique tel qu'un radiateur muni d'ailettes permettant d'absorber cette chaleur, de manière à maintenir la température dudit module à un niveau relativement bas. De cette manière, le fonctionnement du module optique n'est pas affecté par une température trop élevée.

Un module optique comprend ainsi typiquement un radiateur à ailettes, un ventilateur apte à envoyer de l'air entre lesdites ailettes, et une source lumineuse supportée par ledit radiateur.

Le document US 2014/0020882 A1 décrit un module optique selon le préambule de la revendication 1.

Le document JP 2011-028963 décrit un module optique comprenant un radiateur muni de deux ensembles comprenant chacun une base et des ailettes. Chaque ensemble est injecté en une seule pièce et les deux ensembles sont connectés à l'aide d'un pont thermique.

Un tel dispositif a pour inconvénient d'être de fabrication longue et complexe, du fait des étapes d'injection et de la réunion des deux ensembles.

L'invention vise à remédier à ces inconvénients.

Elle a ainsi pour objet un module optique pour projecteur de véhicule automobile comprenant :
- un radiateur comprenant une feuille métallique munie d'une pluralité de pliures, chaque pliure formant une ailette de dissipation thermique,
- une ou plusieurs source(s) lumineuse(s), fixée(s) sur la feuille métallique, et
- un système d'alimentation électrique de chaque source lumineuse, le système d'alimentation électrique étant en contact thermique avec la feuille métallique.

Grâce à l'unique feuille métallique munie de pliures, on forme un seul radiateur d'ailettes, ce qui simplifie le procédé. Il n'est plus nécessaire de mettre en oeuvre une étape d'injection, de moulage ou d'extrusion pour former le radiateur, qui est formé simplement par pliage.

Avantageusement, le radiateur est formé par une unique feuille métallique.

Par exemple, la ou les sources lumineuses peuvent être fixées sur une ou plusieurs ailettes.

Avantageusement, la ou les sources lumineuses peuvent être fixées directement sur la feuille métallique, par exemple sur une ou plusieurs ailettes. Le terme « directement » s'entend pour une fixation sans support ou matière intermédiaire entre la ou les sources lumineuses et la feuille métallique. Chaque source lumineuse peut être collée, par exemple par une colle thermique, à l'ailette qui la supporte.

Chaque source lumineuse est une puce semiconductrice émettrice de lumière, comme par exemple une diode électroluminescente.

Les ailettes définissent une structure en créneau, formée de portions horizontales, alternativement hautes et basses, raccordées par des portions verticales. Le cas échéant, la ou les sources lumineuses sont disposées seulement sur des portions horizontales.

Dans un premier mode de réalisation, la ou les sources lumineuses sont disposées sur des portions horizontales situées d'un même côté de la feuille et appartenant à un même plan. Avantageusement, la ou les sources lumineuses sont disposées sur seulement certaines desdites portions horizontales. Le cas échéant, la largeur des portions horizontales supportant des sources lumineuses peut être différente de celle des portions horizontales qui en sont dépourvues.

Avantageusement, chaque source lumineuse peut être disposée, notamment directement, sur un pont thermique reliant les portions horizontales. Par exemple, le pont thermique peut être formé par une partie de la feuille métallique faisant saillie d'un bord d'une pliure, par exemple d'une pliure latérale extrême, et repliée et éventuellement fixée sur une ou plusieurs portions horizontales, voire sur la totalité des portions horizontales. En variante, le pont thermique peut être une pièce supplémentaire rapportée sur les portions horizontales.

Le système d'alimentation électrique peut être disposé sur la feuille métallique, dans le plan de la ou des sources lumineuses.

Dans un deuxième mode de réalisation, chaque source lumineuse est disposée sur une portion horizontale située d'un même côté de la feuille, lesdites portions horizontales étant disposées dans des plans différents, dans une structure en escalier.

Dans ce cas, le système d'alimentation électrique peut être un élément flexible disposé sur la feuille métallique, et qui épouse la surface des portions horizontales supportant les sources lumineuses.

De manière générale, chaque portion horizontale supportant une source lumineuse est prolongée radialement et comprend à son extrémité une zone de fixation, comme par exemple un orifice.

Dans une variante de chaque mode de réalisation, chaque source lumineuse est disposée sur une portion inclinée de la portion horizontale la supportant. Le cas échéant, la portion inclinée est par exemple une découpe de la portion horizontale.

Le système d'alimentation électrique comprend un circuit imprimé. Le cas échéant, chaque source lumineuse peut être connectée électriquement au circuit imprimé par un pontage via un fil électrique métallique

La feuille métallique peut être en aluminium, en alliage d'aluminium, ou en tout autre métal ou alliage métallique présentant une bonne conductivité thermique.

La feuille métallique peut comprendre une ou plusieurs rainures de renforcement.

Le module optique peut comprendre un ventilateur apte à envoyer de l'air vers le radiateur.

L'invention a également pour objet un projecteur de véhicule automobile comprenant un module optique décrit ci-dessus.

L'invention a enfin pour un procédé de fabrication d'un module optique décrit ci-dessus.

Le procédé selon l'invention comprend :
- une étape de pliures successives d'une unique feuille métallique, chaque pliure formant une ailette de dissipation thermique,
- une étape de fixation d'une ou plusieurs source(s) lumineuse(s) sur une ou plusieurs des ailettes ainsi formées, et
- une étape de mise en contact thermique d'un système d'alimentation électrique de chaque source lumineuse avec la feuille métallique, typiquement par fixation du système d'alimentation électrique sur la feuille métallique.

D'autres buts, caractéristiques et avantages de l'invention apparaîtront à la lecture de la description suivante, donnée uniquement à titre d'exemple non limitatif, et faite en référence aux dessins annexés, sur lesquels :
- la figure 1 est une vue partielle en perspective d'un module optique pour projecteur de véhicule selon l'invention, conformément à un premier mode de réalisation,
- la figure 2 est une vue partielle en perspective d'un module optique, conformément à une première variante du premier mode de réalisation,
- les figures 3A à 3C sont des vues partielle en perspective d'un module optique, conformément à une deuxième variante du premier mode de réalisation, et
- la figure 4 est une vue partielle en perspective d'un module optique, conformément à un deuxième mode de réalisation.

Tel qu'illustré aux figures 1 et 2, un module optique selon l'invention est muni d'un radiateur 1. Le radiateur 1 comprend une unique feuille métallique 2, typiquement en aluminium, qui constitue une surface d'échange thermique entre de l'air issu d'un ventilateur et des sources lumineuses 3 à refroidir, typiquement des diodes électroluminescentes.

La surface d'échange thermique est formée par pliages successifs de la feuille d'aluminium 2. On forme ainsi une alternance de plis, qui définissent une structure en créneau formée de portions horizontales 2a,2b, alternativement hautes et basses, raccordées par des portions verticales 2c. La feuille métallique 2 pliée comprend ainsi des surfaces horizontales supérieures 2a, des surfaces horizontales inférieures 2b, et des surfaces verticales 2c reliant les surfaces horizontales supérieures 2a aux surfaces horizontales inférieures 2b. Les surfaces horizontales supérieures 2a sont avantageusement alignées dans un même plan supérieur, tandis que les surfaces horizontales inférieures 2b sont avantageusement alignées dans un même plan inférieur.

Les surfaces horizontales supérieures 2a définissent des surfaces de réception des diodes 3. Les diodes 3 sont fixées directement sur les surfaces horizontales supérieures 2a, par exemple par collage ou plaquage. Les diodes 3 sont alimentées électriquement via des fils 4 (figure 4) par un système d'alimentation électrique 5 qui est typiquement un circuit imprimé (appelé également PCB pour « Printed Circuit Board » en langue anglaise). Le circuit imprimé 5 est fixé sur la feuille 2, au niveau des surfaces supérieures 2a, et à côté des diodes 3. On préfère fixer les diodes 3 directement sur la feuille métallique 2 plutôt que sur le circuit imprimé 5, pour un meilleur échange thermique avec le radiateur 1.

Grâce à l'unique feuille métallique 2 munie de pliures, on forme un seul radiateur d'ailettes, et on économise ainsi du métal injecté ou extrudé. Il n'y a plus d'injection, de moulage ou d'extrusion pour former le radiateur 1, tout se fait par pliage. Les pliures permettent quant à elles d'augmenter la surface d'échange thermique dans un volume donné.

Les surfaces de réception 2a des diodes 3 sont avantageusement prolongées latéralement pour accueillir à leur extrémité un orifice 2d permettant la fixation du radiateur 1 formé par la feuille métallique 2 à un élément optique du module ou à un support global du module optique, qui peut par exemple supporter le radiateur 1 et l'élément optique.

La largeur des surfaces de réception 2a sur lesquelles se trouvent les diodes 3 est avantageusement supérieure à la largeur des surfaces supérieures 2a qui n'accueillent pas de diodes 3. On a ainsi des surfaces de réception 2a suffisamment larges pour supporter toute la diode 3 tandis qu'on gagne en surface d'échange en réduisant la largeur des autres surfaces supérieures 2a.

Dans une variante, illustrée à la figure 2, sur laquelle les éléments identiques à ceux de la figure 1 portent les mêmes références, la partie 2e de la surface supérieure 2a qui accueille la diode 3 peut être inclinée par rapport au plan de la surface supérieure 2a, de manière à permettre une orientation lumineuse différente.

Dans une deuxième variante, un pont thermique 6, par exemple sous la forme d'une barre métallique, peut être utilisé pour relier thermiquement les diodes 3. Le pont thermique 6 peut ainsi être intégré ou disposé à une extrémité longitudinale de la feuille 2 (figure 3A), puis replié et fixé sur les surfaces horizontales supérieures 2a du radiateur 1, dans le sens de la longueur du radiateur 1 (figure 3B). On dispose ensuite les diodes 3 sur le pont thermique 6, puis le circuit imprimé 5 est fixé sur les surfaces horizontales supérieures 2a du radiateur 1, à côté du pont thermique 6 (figure 3C).

Dans un deuxième mode de réalisation, tel qu'illustré à la figure 4, les surfaces horizontales supérieures 2a du radiateur 1 ne sont plus alignées dans un même plan, mais sont disposées à des hauteurs différentes, en suivant une pente, dans une structure en escalier. On utilise alors un circuit imprimé 5 flexible qui épouse les surfaces horizontales supérieures 2a et les portions des surfaces verticales 2c sur lesquelles s'appuie le circuit imprimé 5 entre deux surfaces horizontales supérieures 2a consécutives.

Les variantes décrites pour le premier mode de réalisation peuvent bien entendu s'appliquer à ce mode de réalisation.

## Revendications

1. Module optique pour projecteur de véhicule automobile, comprenant :
- un radiateur (1) comprenant une feuille métallique (2) munie d'une pluralité de pliures, chaque pliure formant une ailette de dissipation thermique,
- une ou plusieurs source(s) lumineuse(s) (3), fixée(s) sur la feuille métallique, notamment sur une ou plusieurs des ailettes, et
- un système d'alimentation électrique (5) de chaque source lumineuse (3), le système d'alimentation électrique (5) étant en contact thermique avec la feuille métallique (2)
dans lequel les ailettes définissent une structure en créneau, formée de portions horizontales (2a,2b), alternativement hautes (2a) et basses (2b), raccordées par des portions verticales (2c)
caractérisé en ce chaque portion horizontale (2a) supportant une source lumineuse (3) est prolongée radialement ou latéralement et comprend à son extrémité une zone de fixation (2d).

2. Module optique selon la revendication 1, **caractérisé en ce que** chaque source lumineuse (3) est une puce semiconductrice émettrice de lumière, par exemple une diode électroluminescente.

3. Module selon la revendication 1 ou 2, **caractérisé en ce que** la ou les sources lumineuses (3) sont disposées directement sur des portions horizontales (2a) situées d'un même côté de la feuille (2) et appartenant à un même plan.

4. Module optique selon la revendication 1 ou 2, **caractérisé en ce que** chaque source lumineuse (3) est disposée sur un pont thermique (6) reliant les portions horizontales (2a).

5. Module optique selon la revendication 3 ou 4, **caractérisé en ce que** le système d'alimentation électrique (5) est disposé directement sur la feuille métallique, dans le plan de la ou des sources lumineuses (3).

6. Module optique selon la revendication 1 ou 2, **caractérisé en ce que** chaque source lumineuse (3) est disposée directement sur une portion horizontale (2a) située d'un même côté de la feuille (2), lesdites portions horizontales (2a) étant disposées dans des plans différents, par exemple dans une structure en escalier.

7. Module optique selon la revendication 6, **caractérisé en ce que** le système d'alimentation électrique (5) est un élément flexible disposé sur la feuille métallique (2), et qui épouse la surface des portions horizontales (2a) supportant les sources lumineuses (3).

8. Module optique selon l'une des revendications 1 à 7, caractérisé en ce chaque source lumineuse (3) est disposée sur une portion inclinée (2e) de la portion horizontale (2a) la supportant.

9. Module optique selon l'une des revendications 1 à 8, **caractérisé en ce que** le système d'alimentation électrique (5) comprend un circuit imprimé.

10. Module optique selon l'une des revendications 1 à 9, **caractérisé en ce que** la feuille métallique (2) comprend une ou plusieurs rainures de renforcement.

11. Module optique selon l'une des revendications 1 à 10, **caractérisé en ce qu'**il comprend un ventilateur apte à envoyer de l'air vers le radiateur (1).

12. Projecteur de véhicule automobile, **caractérisé en ce qu'**il comprend un module optique selon l'une des revendications 1 à 11.

13. Procédé de fabrication d'un module optique selon la revendication 1, **caractérisé en ce qu'**il comprend :
- une étape de pliures successives d'une unique feuille métallique (2), chaque pliure formant une ailette de dissipation thermique,
- une étape de fixation d'une ou plusieurs source(s) lumineuse(s) sur une ou plusieurs des ailettes ainsi formées, et
- une étape de mise en contact thermique d'un système d'alimentation électrique (5) de chaque source lumineuse (3) avec la feuille métallique (2).

## Patentansprüche

1. Optisches Modul für einen Kraftfahrzeugscheinwerfer, umfassend:
- einen Kühler (1), der ein Metallblech (2) umfasst, das mit einer Vielzahl von Falten versehen ist, wobei jede Falte eine Wärmeableitungsrippe bildet,
- eine oder mehrere Lichtquelle(n) (3), die auf dem Blech, insbesondere auf einer oder mehreren der Wärmeableitungsrippe, befestigt sind, und
- ein Stromversorgungssystem (5) für jede Lichtquelle (3), wobei das Stromversorgungssystem (5) in thermischem Kontakt mit dem Metallblech (2) steht, in dem die Wärmeableitungsrippe eine geschlitzte Struktur definieren, die aus horizontalen Abschnitten (2a, 2b) gebildet ist, die abwechselnd hoch (2a) und niedrig (2b) sind und durch vertikale Abschnitte (2c) verbunden sind, **dadurch gekennzeichnet, dass** jeder horizontale Abschnitt (2a), der eine Lichtquelle (3) trägt, radial oder seitlich verlängert ist und an seinem Ende eine Befestigungszone (2d) beinhaltet.

2. Optisches Modul nach Anspruch 1, **dadurch gekennzeichnet, dass** jede Lichtquelle (3) ein lichtemittierender Halbleiterchip, beispielsweise eine lichtemittierende Diode, ist.

3. Modul nach Anspruch 1 oder 2, **dadurch gekennzeichnet, dass** die Lichtquelle(n) (3) direkt auf horizontalen Abschnitten (2a) angeordnet ist (sind), die sich auf der gleichen Seite des Metallblech (2) befinden und zu derselben Ebene gehören.

4. Optisches Modul nach Anspruch 1 oder 2, **dadurch gekennzeichnet, dass** jede Lichtquelle (3) auf einer Wärmebrücke (6) angeordnet ist, die die horizontalen Abschnitte (2a) verbindet.

5. Optisches Modul nach Anspruch 3 oder 4, **dadurch gekennzeichnet, dass** das Stromversorgungssystem (5) direkt auf der Metallblech in der Ebene der Lichtquelle(n) (3) angeordnet ist.

6. Optisches Modul nach Anspruch 1 oder 2, **dadurch gekennzeichnet, dass** jede Lichtquelle (3) direkt auf einem horizontalen Abschnitt (2a) angeordnet ist, der sich auf der gleichen Seite der Folie (2) befindet, wobei die horizontalen Abschnitte (2a) in verschiedenen Ebenen, beispielsweise in einer Treppenstruktur, angeordnet sind.

7. Optisches Modul nach Anspruch 6, **dadurch gekennzeichnet, dass** das Stromversorgungssystem (5) ein auf dem Metallblech (2) angeordnetes flexibles Element ist, das der Oberfläche der die Lichtquellen (3) tragenden horizontalen Abschnitte (2a) folgt.

8. Optisches Modul nach einem der Ansprüche 1 bis 7, **dadurch gekennzeichnet, dass** jede Lichtquelle (3) auf einem geneigten Abschnitt (2e) des sie tragenden horizontalen Abschnitts (2a) angeordnet ist.

9. Optisches Modul nach einem der Ansprüche 1 bis 8, **dadurch gekennzeichnet, dass** das Stromversorgungssystem (5) eine Leiterplatte umfasst.

10. Optisches Modul nach einem der Ansprüche 1 bis 9, **dadurch gekennzeichnet, dass** die Metallblech (2) eine oder mehrere Verstärkungsnuten umfasst.

11. Optisches Modul nach einem der Ansprüche 1 bis 10, **dadurch gekennzeichnet, dass** es einen Ventilator umfasst, der in der Lage ist, dem Heizkörper (1) Luft zuzuführen.

12. Kraftfahrzeugscheinwerfer, **dadurch gekennzeichnet, dass** er ein optisches Modul nach einem der Ansprüche 1 bis 11 umfasst.

13. Verfahren zur Herstellung eines optischen Moduls nach Anspruch 1, **dadurch gekennzeichnet, dass** es umfasst:
- einen Schritt aufeinanderfolgender Falten eines einzelnen Metallblech (2), wobei jede Falte eine Wärmeableitungsrippe bildet,
- einen Schritt zum Befestigen einer oder mehrerer Lichtquelle(n) an einer oder mehreren der so gebildeten Wärmeableitungsrippe, und
- einen Schritt, um ein Stromversorgungssystem (5) jeder Lichtquelle (3) in thermischen Kontakt mit dem Metallblech (2) zu bringen.

## Claims

1. Optical module for a motor vehicle headlamp, comprising:
- a radiator (1) comprising a metal sheet (2) provided with a plurality of folds, each fold forming a heat dissipation fin,
- one or more light source(s) (3), fixed on the metal sheet, in particular on one or more of the fins, and
- a power supply system (5) for each light source (3), the power supply system (5) being in thermal contact with the metal sheet (2) in which the fins define a slotted structure, formed of horizontal portions (2a, 2b), alternately high (2a) and low (2b), connected by vertical portions (2c), **characterized in that** each horizontal portion (2a) supporting a light source (3) is extended radially or laterally and includes at its end a fixing zone (2d).

2. Optical module according to claim 1, **characterized in that** each light source (3) is a semiconductor light-emitting chip, for example a light-emitting diode.

3. Module according to claim 1 or 2, **characterized in that** the light source(s) (3) is (are) directly arranged on horizontal portions (2a) located on the same side of the sheet (2) and belonging to the same plane.

4. Optical module according to claim 1 or 2, **characterized in that** each light source (3) is arranged on a thermal bridge (6) connecting the horizontal portions (2a).

5. Optical module according to claim 3 or 4, **characterized in that** the power supply system (5) is arranged directly on the metal foil in the plane of the light source(s) (3).

6. Optical module according to claim 1 or 2, **characterized in that** each light source (3) is arranged directly on a horizontal portion (2a) located on the same side of the sheet (2), said horizontal portions (2a) being arranged in different planes, for example in a stair structure.

7. Optical module according to claim 6, **characterized in that** the power supply system (5) is a flexible element arranged on the metal sheet (2), which follows the surface of the horizontal portions (2a) supporting the light sources (3).

8. Optical module according to one of claims 1 to 7, **characterized in that** each light source (3) is arranged on an inclined portion (2e) of the horizontal portion (2a) supporting it.

9. Optical module according to one of claims 1 to 8, **characterized in that** the power supply system (5) comprises a printed circuit board.

10. Optical module according to one of claims 1 to 9, **characterized in that** the metal foil (2) comprises one or more reinforcing grooves.

11. Optical module according to one of claims 1 to 10, **characterized in that** it comprises a fan capable of supplying air to the radiator (1)

12. Motor vehicle headlamp, **characterized in that** it comprises an optical module according to one of claims 1 to 11.

13. A method of manufacturing an optical module according to claim 1, **characterized in that** it comprises:
- a step of successive folds of a single metal sheet (2), each fold forming a heat dissipation fin,
- a step of fixing one or more light source(s) on one or more of the fins thus formed, and
- a step of bringing a power supply system (5) of each light source (3) into thermal contact with the metal sheet (2).
